# EUROPÄISCHE PATENTSCHRIFT

(11) **EP 0 086 803 B1**
(45) Veröffentlichungstag und Bekanntmachung des Hinweises auf die Patenterteilung: **06.11.1985**
(21) Anmeldenummer: 82902528.7
(22) Anmeldetag: 24.08.1982
(51) Int. Cl.: F41J 5/02

(54) **VERFAHREN UND VORRICHTUNG ZUR TREFFERAUSWERTUNG VON SCHIESSSCHEIBEN**
METHOD AND DEVICE FOR ESTIMATING THE SHOTS ON A TARGET
PROCEDE ET DISPOSITIF POUR EVALUER LES COUPS SUR UNE CIBLE

(30) Priorität: 01.09.1981 DE 3134561
(43) Veröffentlichungstag der Anmeldung: 31.08.1983
(73) Patentinhaber: Kempf, Alfons, Ing.-grad., D-8950 Kaufbeuren (DE)
(72) Erfinder: HUSCHER, Georg, D-8947 Markt Rettenbach (DE)
(74) Vertreter: Hübner, Hans-Joachim, Dipl.-Ing.
(86) Internationale Anmeldenummer: DE8200168
(87) Internationale Veröffentlichungsnummer: WO8300920

## Beschreibung

Beim Leistungsschiessen werden Schiessscheiben verwendet, die eine Anzahl konzentrischer Ringe und im Mittelbereich einen dunklen Spiegel aufweisen. Der Abstand des Einschussloches von der Spiegelmitte wird mit dem Auge bestimmt.

Aus der DE-A-1 703 171 sind ein gattungsgemässes Verfahren und eine Vorrichtung bekannt. Diese weisen zwei orthogonale Lichtschrankensysteme mit je 200 in gleichem Abstand voneinander angeordneten Lichtsendern und Empfängern auf. Die durchfliegenden Geschosse unterbrechen die fotoelektrischen Lichtschranken und die entsprechenden Koordinaten werden über eine Speicheranordnung und eine Abfrageanordnung zu einer Anzeigeanordnung übertragen.

Aufgabe der Erfindung ist es, ein Verfahren und eine Vorrichtung zur automatischen Trefferauswertung von Schiessscheiben zu schaffen, um subjektive Messfehler zu vermeiden, die Auswertegenauigkeit zu verbessern und die Auswertzeit herabzusetzen.

Die Erfindung besteht hinsichtlich Verfahren und Vorrichtung prinzipiell darin, dass eine Einzelscheibe oder ein Scheibenband ein erstes Lichtschrankensystem durchläuft, welches in Bandlaufrichtung x ein Lochmittensignal Lx und ein Spiegelmittensignal Sx erzeugt. Vom Bandantrieb werden dem Bandvorschub proportionale Wegimpulssignale Ix erzeugt. Durch eine Impulstorschaltung wird nur diejenige Wegimpulsrate hindurchgelassen, welche zwischen dem Entstehen der Signale Lx und Sx auftritt. Aus der Zahl dieser Wegimpulse wird die Wegimpulssumme X gebildet. Ein zweites, dem ersten Lichtschrankensystem entsprechendes und rechtwinklig zu diesem angeordnetes Lichtschrankensystem wird relativ zur Schiessscheibe quer zu dessen Förderrichtung bewegt und es werden in entsprechender Weise die Wegimpulse in Richtung y dieser Querbewegung zwischen dem Entstehen eines Lochmittensignals Ly und eines Spiegelmittensignals Sy addiert und als Summenwert Y gespeichert. Die Werte X und Y werden einem Vektorrechner zugeführt, weicher den Term r = bildet, wobei r proportional zur Entfernung Schusslochmitte-Spiegelmitte ist. Dieser Wert r wird mit einem einstellbaren Eichfaktor multipliziert. Das Ergebnis wird als Ringzahlenwert z.B. mit 10te1 Teilung angezeigt und/oder einem Drucker bzw. einer EDV-Anlage zugeführt.

Die jeweiligen Mittensignale werden durch Abfühlen der gegenüberliegenden Randsignale ermittelt. Dadurch wird eine im Vergleich zur manuellen Auswertung 10mal grössere Auswertegenauigkeit erreicht und die Auswertzeit beträgt nur etwa 1 Sekunde.

Die Zeichnung veranschaulicht ein Ausführungsbeispiel.
Fig. 1 zeigt eine Seitenansicht des Auswertgerätes;
Fig. 2 zeigt eine schematische Draufsicht auf das Gerät gemäss Fig. 1;
Fig. 3 zeigt schematisch Anordnung und Funktion eines von zwei verwendeten Lichtschrankensystemen;
Fig. 4 veranschaulicht perspektivisch eine Hälfte eines ortsfesten Lichtschrankensystems, welches vor dem ersten Einzugswalzenpaar sitzt;
Fig. 5 ist ein Schaltbild zur Darstellung der verschiedenen elektronischen Bauteile.

Das Schiessscheiben-Auswertgerät besteht aus einem prismatischen Gehäuse 14 mit einem sich verjüngenden Einlassspalt 22 an der Vorderseite und einem Auslassspalt 16 an der gegenüberliegenden Gehäusewand. Ein Schiessscheibenband 18, das mehrere Scheiben mit äusseren Ringen und innerem Spiegel 20 enthält, wird in den Spalt 22 eingeschoben und passiert, nachdem es von einem Einzugsrollenpaar 24, 26 erfasst wird nacheinander zwei Lichtschrankensysteme 1 und 3 zwischen denen ein zweites Rollenpaar 28, 30 angeordnet ist, um auch Einzelscheiben auswerten zu können. Die Rolle 28 wird direkt von einem Antriebsmotor 36 angetrieben, der an einem Schrittimpulsgeber 2 angeschlossen ist. Beide Rollen 24, 28 der Rollenpaare tragen Zahnräder 31, 32 und sind durch einen Zahnriemen 34 synchronisiert.

Das zweite Lichtschrankensystem 3_{'}ist auf einem querverfahrbaren Schlitten 38 angeordnet, der aus einer oberen Platte 40 und einer unteren Platte 42' besteht, die beide unabhängig voneinander an gehäusefesten Führungsstangen 42, 44 bzw. 46, 48 verschiebbar geführt sind. Ausserhalb der Bewegungsbahn des Scheibenbandes 18 ist auf der einen Seite eine vertikale Antriebswelle 50 und auf der anderen Seite eine Umlenkwelle 52 drehbar gelagert. Beide Wellen tragen obere und untere Zahnräder 54, 56. Die beiden oberen Zahnräder 54, 54 und die beiden unteren Zahnräder 56, 56 werden jeweils durch einen Zahnriemen 58 bzw. 60 umschlungen. Die Antriebswelle 50 ist direkt mit einem Antriebsmotor 62 verbunden, der ebenfalls einen Schrittimpulsgeber 4 (Fig. 5) aufweist. Der Motor 62 ist umsteuerbar. Beide Zahnriemen 58, 60 weisen Mitnehmerstifte 64, 66 auf, die in entsprechende Bohrungen der Platten 50, 42' eingreifen, so dass diese vom Motor 62 abwechselnd in entgegengesetzten Richtungen quer über die Vorschubbahn des Bandes 18 hin- und herbewegt werden können.

Das Lichtschrankensystem 1 enthält eine obere Platte 68 und eine untere Platte 70, die beide gleich gross sind und sich quer über das Scheibenband 18 erstrecken. Die Länge der Platten ist mindestens gleich dem Durchmesser des grössten Scheibenringes. Beide Platten 68, 70 haben von der Bewegungsebene des Bandes 18 etwa den gleichen Abstand, der etwa das 2- bis 5fache des Durchmessers eines Einschussloches 72 beträgt. An der Unterseite der Oberplatte 68 sind im Querabstand etwa gleich dem doppelten Durchmesser des Einschussloches zwei über im wesentlichen die gesamte Länge der Platte 68 reichende Fototransistorzeilen 74, 76 angeordnet. In der vertikalen Symmetrieebene 78 zu diesen beiden Zeilen 74, 76 ist auf der unteren Platte 70 eine aus einer Vielzahl dicht nebeneinanderliegender Dioden bzw. Transistoren bestehende Lichtsendezeile 80 angeordnet.

Bei der Bewegung des Bandes 18 in Richtung des Pfeiles 82 erhält zuerst die Empfängerzeile 74 durch das Schussloch 72 Licht von der Sendezeile 80. Sobald beide Empfängerzeilen 74, 76 die gleiche Helligkeit empfangen, wird über eine an sich bekannte Komparatorschaltung ein Signal Lx, das sogenannte Lochmittensignal für Bewegung in Bandförderrichtung erzeugt.

Auf ähnliche Weise wie das Lochmittensignai Lx wird im Lichtschrankensystem 1 ein Signal Sx ausgelöst, wenn bei vorbewegtem Scheibenband 18 die Mitte des Spiegels 20 die Vertikalebene 78 erreicht. Zu diesem Zweck sind an der Unterseite der Oberplatte 68 - in Förderrichtung hintereinanderliegend und im Abstand etwa gleich im Durchmesser eines Scheibenspiegels 20 zwei Reflexionslichtschranken 84, 86 angeordnet, die nicht zeilenförmig sondern knopfförmig ausgebildet sind und je aus einem Lichtsender und einem integrierten Lichtempfänger bestehen. Da der Scheibenspiegel schwarz und seine äussere Umgebung weiss ist, empfängt bei der Stellung des Scheibenspiegels 20 in Fig. 3 die Reflexionslichtschranken 86 mehr Licht als die Lichtschranke 84, da von der weissen Fläche mehr Licht reflektiert wird. Durchläuft also der Spiegel 20 das Lichtschrankenpaar 84, 86, so erhalten beide Lichtschranken 84, 86 gleiche Helligkeit, wenn sich der Spiegel 20 links von der in Fig. 3 dargestellten Stellung befindet. Der Empfang gleicher Helligkeitswerte in den Lichtschranken 84, 86 wird wiederum in einer Komparatorschaltung zu dem genannten Spiegelmittensignal Sx verarbeitet.

Die beiden Reflexionslichtschranken 84, 86 könnten in der mittleren vertikalen Längsebene der Bandförderbahn angeordnet sein. Besser ist jedoch die Verwendung eines zweiten Reflexionslichtschrankenpaares 88, 90, das dem ersten Lichtschrankenpaar 84, 86 entspricht, wobei das eine Schrankenpaar auf der einen Seite und das andere Paar auf der anderen Seite von dieser vertikalen Längsmittelebene angeordnet ist. Zusätzlich ist jedem der vier Reflexionslichtschranken 84 - 90 ein Fototransistor 92 bzw. 94 in Verlängerung des Lichtsendestrahls auf der Oberseite der unteren Platte 70 des Lichtschrankensystems 1 zugeordnet. Wenn nämlich das Schussloch 72 im Hellgebiet desjenigen Spiegelrandbereiches liegt, weiches sein diffus reflektiertes Licht zu den Empfängern der Reflexionslichtschranken 84, 86 zurücksenden soll, so kann ein fehlerhaftes Spiegelmittensignal entstehen. Dies wird dadurch vermieden, dass von einem Schussloch 72 im Reflexionsbereich von den Lichtschranken 84, 86 durchgelassenes Licht zu dem darunterliegenden Empfänger 92 bzw. 92 gelangt und damit ein Signal erzeugt, weiches das Lochmittensignal dieser beiden Lichtschranken 84, 86 unterdrückt und auf das Spiegelmittensignal Sx des anderen, vom Schussloch freien Spiegelrandgebiet betriebenen Reflexionsiichtschrankenpaares 88, 90 umschaltet.

Das Lichtschrankensystem 3 entspricht genau dem System 1. Es ist jedoch um 90° verdreht am Querschlitten 38 befestigt. Nachdem beim Durchgang eines Schiessscheibenspiegels 20 durch das Lichtschrankensystem 1 das Spiegelmittensignal Sx erzeugt ist, wird der Motor 36 in dem Moment angehalten, indem nach Zählung der Schrittimpulszahl die Spiegelmitte etwa die mittlere vertikale Querebene 96 des Querschlittens 38 erreicht hat. Damit läuft der Motor 62 an und bewegt den Querschlitten 38 rechtwinklig zur Förderrichtung des Bandes 18 um einen Betrag, der mindestens gleich dem äusseren Durchmesser der Schiessscheibe ist. In diesem Lichtschrankensystem 3 werden analog zum System 1 das Scheibenmittensignal Sy und das Schussloch-Mittensignal Ly erzeugt. Die beiden Impulsgeber 2 und 4 der Motoren 36 und 62 liefern während der Motorenlaufzeiten laufend Impulse Ix und ly.

Das Wegimpulssignal [x, das Lochmittensignal Lx und das Spiegelmittensignal Sx werden einer Impulstorschaltung 5 zugeführt, wobei mit Hilfe des Signalpaares Lx/Sx nur diejenige Impulsrate hindurchgelassen wird, welche der x-Koordinate zwischen Lochmitte und Spiegelmitte entspricht. Entsprechend wird aus den Signalen Sy, Ly und ly in einer Torschaltung 6 die y-Koordinate dieser Mittenabstände ermittelt. Die durchgelassenen Impulsraten x werden in einem Speicherzählwerk 7 gezählt und zwischengespeichert. Die durchgelassenen lmpulsraten y werden entsprechend im Zählerspeicher 8 verarbeitet. Die lmpulssumme X und die Impulssumme Y aus den Speichern 7, 8 werden einem Vektorrechner 9 zugeführt, welcher aus den Werten X und Y den Term r ₌ errechnet. Der Wert r ist damit proportional zur Entfernung zwischen Schusslochmitte und Spiegelmitte. Das r-Signal wird durch Multiplikation mit einem einstellbaren Eichfaktor und Dekodierung in der Schaltung 10 zum Ringzahlenwert z.B. mit 10te1 Teilung als Messergebnis aufbereitet und einem Drucker 11 oder einer EDV-Anlage 12 zugeleitet. Der Drucker 11 kann ein Zähldrucker sein, welcher die Messergebnisse (Ringzahlenwerte) in den einzelnen Scheiben des Bandes 19 aufaddiert.

Eine gedrängtere Bauweise und eine montageunabhängige Rechtwinkligkeit der Lichtschrankenzeilen 74, 76 beider Systeme 1, 3 werden erzielt, wenn beide Lichtschrankensysteme 1, 3 auf dem Querschlitten 38 angeordnet werden, der dann während der Ermittlung der x-Signale stillstehen muss. Allerdings kann dann nur die Schlittenbewegung in einer Richtung zur Messung genutzt werden.

Eine alternative Ausführungsform für die Lichtschrankensysteme 1, 3 besteht darin, dass zur Ermittlung der Lochrandsignale die Fototransistorzeile 76 entfällt und die verbleibende Fototransistorzeile 74 mit der Lichtsendezeile 80 vertikal ausgerichtet wird. Wird ein vorgegebener Ansprechpegei an einem Lochrand erreicht, werden die Wegimpulsrate des Scheibenbandes bzw. des Schlittens gezählt bis derselbe Ansprechpegel am gegenüberliegenden Lochrand erreicht ist. Durch Halbierung der Wegimpulsrate wird die Lochmitte ermittelt. Entsprechend wird vorteilhafterweise bei der Ermittlung des Spiegelmittensignals verfahren. Das in Vorschubrichtung der Schiessscheibe 18 bzw. des Schlittens 38 jeweils hinter dem Paar Fototransistorzeilen 74, 80 angeordnete Paar Reflexionslichtschranken 84, 88 entfällt. Das erste Spiegelrandsignal wird beim Durchlaufen der Helldunkelgrenze bei Erreichen eines vorgewählten Ansprechpegels vom Spiegelrandsensor 86 bzw. 90 festgehalten und die Wegimpulsrate gezählt bis derselbe Ansprechpegel beim Durchlaufen der Dunkelhellgrenze am gegenüberliegenden Spiegelrand von demselben Sensor 86 bzw. 90 ermittelt wird.

Wesentlich ist dabei, dass das erste Spiegelrandsignal jeweils gemeinsamer Zählstart für die Impulsraten zur Ermittlung der Differenz vom Spiegelmitten- und Lochmitten-Koordinaten ist. Deswegen muss der Spiegelrandsensor 86 bzw. 90 in Bewegungsrichtung der Scheibe bzw. des Schlittens 38 in einem Abstand vor dem Lochsensorzeilenpaar 74, 80 liegen. Dieser Abstand wird bei der Differenzbildung durch eine entsprechende konstante Wegimpulsrate berücksichtigt.

## Patentansprüche

1. Verfahren zur Trefferauswertung von einen Spiegel (20) aufweisenden Schiessscheiben, bei dem mittels zweier orthogonaler Lichtschrankensysteme (1, 3) die kartesischen Koordinaten des Einschusses (72) ermittelt werden, dadurch gekennzeichnet,
- dass die Schiessscheibe in vorbestimmter Richtung relativ durch das erste Lichtschrankensystem (1) bewegt wird, aus weichem durch Abfühlen und Vergleichen der beiden gegenüberliegenden Lochrandsignale ein Lochmittensignal (Lx) und durch Abfühlen der Hell-Dunkelübergänge an den gegenüberliegenden Spiegelrändern, zwei Spiegelrandsignale und daraus ein Spiegelmittensignal (Sx) gewonnen werden,
- dass dem relativen Scheibenvorschub proportionale Vorschubsignale (Ix) erzeugt und der Vorschub-Differenszwert (X) zwischen den relativen Scheibenstellungen beim Auftreten des Spiegelmittensignals (Sx) und des Lochmittensignals (Lx) in einem Zähler (7) gezählt und zwischengespeichert wird,
- dass der Spiegelmittenbereich und das zweite Lichtschrankensystem (3) quer zur relativen Vorschubrichtung ausgerichtet werden,
- dass das zweite Lichtschrankensystem unter beibehaltener Ausrichtung quer zur Scheibe relativ vorgeschoben wird und dabei in gleicher Weise über das Spiegelmittensignal (Sy), das Lochmittensignal (Ly) und die Vorschubsignale (ly) der Vorschubdifferenzwert (Y) gezählt und zwischengespeichert wird, und
- dass aus beiden Vorschubdifferenzwerten (X, Y) der dem Auswertergebnis proportionale Term r = V X2 + y2 ermittelt wird.

2. Vorrichtung zur Durchführung des Verfahrens nach Anspruch 1, bestehend aus zwei orthogonalen Lichtschrankensystemen, dadurch gekennzeichnet,
- dass in einem Gehäuse (14) eine Scheibenfördereinrichtung (34-36) vorgesehen ist, der ein Wegimpulsgeber (2) zugeordnet ist,
- dass das erste Lichtschrankensystem (1) während des Messvorganges ortsfest gehalten und das zweite Lichtschrankensystem (3) im Abstand von diesem an einem Querschlitten (38) bewegbar angeordnet ist, welcher Querschlitten (38) mittels einer Antriebseinrichtung (50-66) quer zur Scheibenbewegungsrichtung hin- und herbeweglich ist, weicher Antriebseinrichtung ebenfalls ein Wegimpulsgeber (4) zugeordnet ist und
- dass Elemente einer elektronischen Torschaltung (5, 6) vorgesehen sind, die nur die Wegimpulse der Einschussgeber (3, 4) jeweils zwischen dem Auftreten der Lochmittensignale (Lx, Ly) und der Spiegelmittensignale (Sx, Sy) in Zählspeichern (7, 8) durchlassen.

3. Vorrichtung nach Anspruch 2, dadurch gekennzeichnet,
- dass das Gehäuse (14) einen Einführungsschlitz (20) für die Scheibe und einen auf der gegenüberliegenden Gehäuseseite vorgesehenen Austrittsschlitz (16) aufweist.

4. Vorrichtung nach Anspruch 2 oder 3, dadurch gekennzeichnet,
- dass jedes Lichtschrankensystem (1, 3) zur Bestimmung des Lochmittensignals (Lx, Ly) eine Lichtsendezeile (80) auf einer Seite der Scheibenführungsbahn und mindestens eine Lichtempfängerzeile (74 bzw. 76) auf deren anderer Seite aufweist.

5. Vorrichtung nach Anspruch 4, dadurch gekennzeichnet,
- dass jedes Lichtschrankensystem (1; 3) zur Bestimmung des Lochmittensignals (Lx, Ly) zwei im Abstand etwa gleich dem doppelten Schusslochdurchmesser nebeneinander angeordnete parallele Lichtempfängerleisten (74, 76) aufweist, wobei das Dreieck mit der Lichtsendezeile (80) und den beiden Lichtempfängerleisten (74, 76) im Querschnitt als Eckpunkte gleichschenklig ist, wenn die beiden Lichtempfängerzeilen die Basis des Dreickes bilden.

6. Vorrichtung nach Anspruch 2 oder 3, dadurch gekennzeichnet,
- dass jedes Lichtschrankensystem (1; 3) zur Bestimmung des Spiegelmittensignals (Sx; Sy) mindestens eine auf einer Seite der Scheibenführungsbahn angeordnete Reflexionslichtschranke (84; 86; 88; 90) aufweist.

7. Vorrichtung nach Anspruch 6, dadurch gekennzeichnet,
- dass zwei Reflexionslichtschranken (84, 86; 88, 90) in Bewegungsrichtung der Schiessscheibe bzw. des Querschlittens (38) in einem Abstand etwa gleich dem Spiegeldurchmesser der Scheibe hintereinander angeordnet sind.

8. Vorrichtung nach Anspruch 6 oder 7, dadurch gekennzeichnet,
- dass mindestens eine Reflexionslichtschranke (84; 86) auf einer Seite und mindestens eine zweite Reflexionslichtschranke (88; 90) angenähert symmetrisch auf der gegenüberliegenden Seite einer imaginären Mittelebene vorgesehen sind, welche die Bewegungsebene der Scheibe bzw. des Querschlittens rechtwinklig durchsetzt und dass beiden Reflexionsschranken jeweils ein zusätzliches Lichtempfangselement (92, 94) auf der der Scheibenbewegungsebene gegenüberliegenden Seite zugeordnet ist, welches im Falle eines Schussloches (72) im Bereich des auf die Scheibe auftreffenden Lichtstrahls von der jeweiligen Reflexionslichtschranke Licht erhält und ein Signal erzeugt, welches das Spiegelmittensignal (Sx; Sy) dieser Reflexionslichtschranke unterdrückt.

9. Vorrichtung nach einem der Ansprüche 2 bis 8, dadurch gekennzeichnet,
- dass beide Lichtschrankensysteme (1, 3) auf dem Querschlitten (38) angeordnet sind.

10. Vorrichtung nach Ansprüchen 4 und 5, dadurch gekennzeichnet,
- dass die Reflexionslichtschranken (86; 90) beider Lichtschrankensysteme (1, 3) in Bewegungsrichtung der Scheibe (18) bzw. des Querschlittens (38) vor dem Lichtsende-Empfängerzeilenpaar (74, 80) angeordnet sind.

## Claims

1. A method of rating hits on targets having a bull's eye (20), wherein the Cartesian coordinates of the entry hole (72) are measured by means of two orthogonal photoelectric detector systems (1, 3), characterized in that
- the target is moved in a predetermined direction relative to and through the first photoelectric detector system (1), by which two mutually opposite hole edges are detected and the resulting signals are compared to provide a hole center signal (Lx) and the bright-dark boundaries at the mutually opposite edges of the bull's eye are detected to provide two bull's eye edge signals, from which a bull's eye center signal (Sx) is derived,
- travel signals (Ix) which are proportional to the relative travel of the target are generated and the differential travel amount (X) between the relative target positions at the time of the bull's eye center signal (Sx) and the hole center signal (Lx) is counted and the count is stored in a counter-buffer (7),
- the central region of the bull's eye and the second photoelectric detector system (3) are aligned in a direction which is transverse to the direction of relative travel,
- the second photoelectric detector system is moved in the transverse direction relative to the target while its alignment is maintained and during that movement in the same way the differential travel amount (Y) derived from the bull's eye center signal (Sy), the hole center signal (Ly) and the travel signal (ly) is counted and the count is stored, and
- the parameter r = V X² + ^{y2} which is proportional to the rating is computed from the two differential travel amounts (X, Y).

2. Apparatus for carrying out the method according to claim 1, consisting of two orthogonal photoelectric detector systems characterized in that
- a travel feeder (34-36) is provided in a housing (14) and a travel pulse generator (2) is associated with said feeder,
- the first photoelectric detector system (1) is held in position during the measuring operation, and the second photoelectric detector system (3) is movably mounted on a cross slide (38) and spaced from the first photoelectric detector system, which cross slide is adapted to be reciprocated by drive means (50 to 66) transversely to the direction of movement of the target, and also a travel pulse generator (4) is associated with said drive means and
- components of an electronic gating circuit (5, 6) are provided, which transmit to counter-buffers (7, 8) the travel pulses of the travel pulse generators (3, 4) only between the times at which the hole center signals (Lx, Ly) and the bull's eye center signals (Sx, Sy) occur.

3. Apparatus according to claim 2, characterized in that
- the housing (14) has an entrance slot (20) for the target and an exit slot (16) and the opposite side of the housing.

4. Apparatus according to claim 2 or 3, characterized in that
- each photoelectric detector system (1, 3) for generating a hole center signal (Lx, Ly) has a linear array (80) of light sources on one side of the path of travel of the target and at least one linear array (74 or 76) of light receivers on the other side of said path.

5. Apparatus according to claim 4, characterized in that
- each photoelectric detector system (1; 3) for generating a hole center signal (Lx, Ly) comprises two parallel linear arrays (74, 76) of light receivers, which have a spacing that is approximately twice the diameter of the entry hole, and the linear array (80) of light sources and the two linear arrays (74, 76) of light receivers when seen in cross-section constitute the corners of an isosceles triangle, the base of which is defined by the two linear arrays of ligth receivers.

6. Apparatus according to claim 2 or 3, characterized in that
- each photoelectric detector system (1, 3) for generating a bull's eye center signal (Sx, Sy) comprises at least one photoelectric detector (84; 86; 88; 90), which is disposed on one side of the path of travel of the target and serves to detect reflected light.

7. Apparatus according to claim 6, characterized in that
- two photoelectric detectors (84, 86; 88, 90) for detecting reflected light travel in the direction movement of the target and of the cross slide, respectively have a spacing which is approximately as large as the diameter of the bull's eye of the target.

8. Apparatus according to claim 6 or 7, characterized in that
- at least one photoelectric detector (84; 86) for detecting reflected light is disposed on one side and at least a second photoelectric detector (88; 90) for detecting reflected light is disposed approximately symmetrically to the former on the opposite side of an imaginary center plane, which extends across the plane of travel of the target or of the cross slide at right angles thereto, each of said two photoelectric detectors for detecting reflected light has associated with it an additional light receiver (92, 94), which is disposed on the opposite side of the plane of travel of the target and is arranged to generate a signal in response to a light ray which comes from the associated photoelectric detector for detecting reflected light and falls through an entry hole (72) in the region in which the light ray is incident on the target, which signal suppresses the bull's eye center signal (Sx; Sy) of that photoelectric detector for detecting reflected light.

9. Apparatus according to any of claim 2 to 8, characterized in that
- both photoelectric detector systems (1, 3) are mounted on the cross slide (38).

10. Apparatus according to claims 4 and 6, characterized in that
- the photoelectric detectors (86; 90) for detecting reflected light of both photoelectric detector systems (1, 3) precede the pair of linear arrays (74, 80) of light sources and light receivers in the direction of movement of the target (18) and of the cross slide (38), respectively.

## Revendications

1. Procédé pour évaluer les coups sur une cible pourvue d'un miroir (20), au cours duquel les coordonnées cartésiennes de l'impact (72) sont déterminées au moyen de deux systèmes de barrages photoélectrique orthogonaux, caractérisé en ce que la cible est déplacée dans une direction prédéterminée relativement à travers le premier système de barrages photoélectriques (1 ), à partir duquel, par détection et comparaison des deux signaux de bords de perforation opposés, on crée un signal de centre de perforation et, par détection des transitions clair-obscur aux bords opposés du miroir, on crée deux signaux de bords de miroir et de là un signal de centre de miroir (Sx); en ce que des signaux d'avancement (Ix) proportionnels à l'avance relative de la cible sont produits et la valeur de différence d'avancement (X) entre les positions relatives de la cible, lors de l'apparition du signal de centre de miroir (Sx) et du signal de centre de perforation (Lx), est comptée dans un compteur (7) et mémorisée temporairement; en ce que la zone de centre du miroir et le deuxième système de barrages photoélectriques (3) sont alignés transversalement au sens relativ de l'avancement; en ce que le deuxième système de barrages photoélectriques est avancé relativement, tout en maintenant l'alignement, transversalement à la cible et la valeur de différence d'avancement (Y) est comptée et mémorisée temporairement de la même façon que par l'intermédiaire dusignal de centre de miroir (Sy), du signal de centre de perforation (Ly) et des signaux d'avancement (ly); et en ce que les deux valeurs de différence d'avancement (X, Y) permettent de déₜer- miner le terme r = X² + ^{y2} proportionnel au résultat d'évaluation.

2. Dispositif pour la mise en oeuvre du procédé selon la revendication 1, se composant de deux systèmes de barrages photoélectriques orthogonaux, caractérisé en ce qu'un dispositif de transport de cibles (34-36), auquel est adjoint un générateur d'impulsions de cheminement (2), est prévu dans une enveloppe (14); en ce que le premier système de barrages photoélectriques (1) est maintenu par fixation à demeure pendant l'opération de mesure et le deuxième système de barrages photoélectriques (3) est disposé, à une distance du premier, à l'état mobile sur un chariot transversal (38) qui est déplaçable alterna- tivementtransversalement à la direction de transport des cibles au moyen d'un mécanisme de commande (50-66) auquel est adjoint également un générateur d'impulsion de cheminement (4); et en ce que des éléments d'un circuit de porte électronique (5, 6) sont prévus, lesquels ne laissent passer dans les mémoires de comptage (7, 8) que les impulsions de cheminement des générateurs (3, 4) chaque fois entre l'apparition des signaux de centre de perforation (Lx, Ly) et des signaux de centre de miroir (Sx, Sy).

3. Dispositif selon la revendication 2, caractérisé en ce que l'enveloppe (14) comprend une fente d'introduction (20) pour la cible et une fente de sortie (16) prévue du côté opposé de l'enveloppe.

4. Dispositif selon l'une quelconque des revendications 2 et 3, caractérisé en ce que chaque système de barrages photoélectriques (1,3) est pourvu, pour la détermination du signal de centre de perforation (Lx, Ly), d'un rand d'émetteurs de lumière (80) d'un côté de la voie de guidage de la cible et d'au moins une rangée de récepteurs de lumière (74 ou 76) de l'autre côté.

5. Dispositif selon la revendication 4, caractérisé en ce que chaque système de barrages photoélectriques (1,3) présente, pour la détérmination du signal de centre de perforation (Lx, Ly), deux rangées parallèles de récepteurs de lumière disposées côte à côte à une distance approximativement égale au double diamètre de la perforation de tir, le triangle étant isocèle en section droite comme points d'angle avec la rangée d'émetteurs de lumière (80) et les deux rangées de récepteurs de lumière (74, 76) lorsque ces deux rangées de récepteurs de lumière forment la base du triangle.

6. Dispositif selon l'une quelconque des revendications 2 et 3, caractérisé en ce que chaque système de barrages photoélectriques (1,3) est doté, pour la détermination du signal de centre de miroir (Sx, Sy), d'au moins un barrage photoélectrique à réflexion (84, 86, 88, 90) disposé d'un côté de la voie de guidage de la cible.

7. Dispositif selon la revendication 6, caractérisé en ce que deux barrages photoélectriques à réflexion (84, 86, 88, 90) sontdosposés l'un à l'autre à la suite de l'autre dans le sens du déplacement de la cible ou du chariot transversal (38) à une distance presque égale au diamètre du miroir de la cible.

8. Dispositif selon l'une quelconque des revendications 6 et 7, caractérisé en ce qu'au moins un barrage photoélectrique à réflexion (84, 86) est prévu d'un côté et au moins un deuxième barrage photoélectrique à réflexion (88, 90) est prévu presque symétriquement du côté opposé d'un plan médian imaginaire qui traverse orthogonalement le plan de déplacement de la cible ou du chariot transversal; et en ce qu'aux deux barrages à réflexion, on a adjoint, du côte opposé au plan dé déplacement de la cible, un élément de réception de lumière supplémentaire (92, 94) qui, dans le cas d'une perforation de tir (72) dans la zone du jet de lumière frappant la cible, reçoit de la lumière par le barrage photoélectrique à réflexion concerné et produit un signal qui supprime le signal de centre de miroir (Sx, Sy) de ce barrage photoélectrique à réflexion.

9. Dispositif selon l'une quelconque des revendications 2 à 8, caractérisé en ce que les deux systèmes de barrages photoélectriques (1, 3) se situent sur le chariot transversal (38).

10. Dispositif selon l'une quelconque des revendications 4 et 6, caractérisé en ce que les barrages photoélectriques à réflexion (86, 90) des deux systèmes de barrages photoélectriques (1, 3) sont disposés devant la paire de rangées de récepteurs et d'émetteurs de lumière (74, 80) dans le sens de déplacement de la cible (18) ou du chariot transversal (38).
